# EUROPÄISCHE PATENTSCHRIFT

(11) **EP 3 348 744 B1**
(45) Veröffentlichungstag und Bekanntmachung des Hinweises auf die Patenterteilung: **17.04.2019**
(21) Anmeldenummer: 17151436.7
(22) Anmeldetag: 13.01.2017
(51) Int. Cl.: E04F 13/08, E04B 9/06

(54) **VORRICHTUNG UND VERFAHREN ZUR HERSTELLUNG EINER VORGEHÄNGTEN WAND- ODER DECKENVERKLEIDUNG MIT EINER EIN- ODER MEHRFACH GEKRÜMMTEN WAND- ODER DECKENOBERFLÄCHE, VORGEHÄNGTE WAND- ODER DECKENVERKLEIDUNG**
DEVICE AND METHOD FOR PRODUCING A LINING-LIKE WALL OR CEILING COVERING WITH A SINGLE OR MULTIPLE CURVE WALL OR CEILING SURFACE, LINING-LIKE WALL OR CEILING CLADDING
DISPOSITIF ET PROCÉDÉ DE PRODUCTION D'UN REVÊTEMENT DE PLAFOND OU DE PAROI-RIDEAU COMPRENANT UNE OU PLUSIEURS SURFACES DE PLAFOND OU DE PAROI COURBÉES, REVÊTEMENT DE PLAFOND OU DE PAROI-RIDEAU

(43) Veröffentlichungstag der Anmeldung: 18.07.2018
(73) Patentinhaber: STO SE & Co. KGaA, 79780 Stühlingen (DE)
(72) Erfinder: Domke, Horst, 76287 Rheinstetten (DE); Ernst, Fred, 70188 Stuttgart (DE); Lienhard, Julian, 70192 Stuttgart (DE); Fuchs, Andreas, 70192 Stuttgart (DE)
(74) Vertreter: Gottschalk, Matthias

(56) Entgegenhaltungen:
- EP-A1- 1 845 219
- WO-A1-2009/029911
- WO-A1-2011/063427
- DE-A1- 2 708 699
- DE-U1- 9 004 887

## Beschreibung

Die Erfindung betrifft eine Vorrichtung und ein Verfahren zur Herstellung einer Wand- oder Deckenverkleidung mit einer ein- oder mehrfach gekrümmten Wand- oder Deckenoberfläche. Ferner betrifft die Erfindung eine vorgehängte Wand- oder Deckenverkleidung mit einer ein- oder mehrfach gekrümmten Wand- oder Deckenoberfläche.

Frei geformte Wand- oder Deckenoberflächen im Innen- oder Außenbereich sind unter Zuhilfenahme computerunterstützter Zeichenprogramme einfach darstellbar, aber nur schwer auf der Baustelle umsetzbar. Dies gilt insbesondere bei zweifach gekrümmten Hüllflächen aus einem vorgehängten Plattenmaterial. Die Hüllflächen werden hierzu in der Regel in einzelne Dreiecksflächen unterteilt, die den Zuschnitt des Plattenmaterials bestimmen. Je kleinteiliger die Einzelflächen sind, desto geringer fallen später die Neigungsunterschiede zwischen den einzelnen Platten auf. Zugleich erhöht sich jedoch der Aufwand für die Unterkonstruktion, mittels welcher die Platten an dem jeweiligen bauseitigen Untergrund befestigt werden.

Aus der Gebrauchsmusterschrift DE 20 2008 015 447 U1 ist beispielhaft eine Raumverkleidungsanordnung mit einer Unterkonstruktion und an der Unterkonstruktion raumseitig befestigten, eine kuppelförmige Verkleidungsfläche bildenden Verkleidungsplatten bekannt, die vergleichsweise einfach zu montieren sein soll. Die Verkleidungsplatten weisen hierzu jeweils die Form eines Flächensegments einer Kugel oder eines Ellipsoids, das heißt eine an die spätere im endmontierten Zustand vorgesehen Gestalt angepasste Form auf. Darüber hinaus können die Verkleidungsplatten eben ausgeführt sein, da die endgültige Formgebung bei der Montage der Verkleidungsplatten an der Unterkonstruktion erfolgt. Die Unterkonstruktion zur Befestigung der Verkleidungsplatten an einem bauseitigen Untergrund umfasst mehrere Verstrebungsringe aus einem Blechmaterial, die konzentrisch angeordnet und auf unterschiedlichen Höhen von der Raumdecke abgehängt werden. Die Verstrebungsringe bilden damit die "Breitengrade" der Kuppel aus. Die "Längengrade" werden durch vorgebogenen Hutprofile gebildet, die ebenfalls aus einem Blechmaterial gefertigt sind und mit den Verstrebungsringen über umbiegbare Strebenzungen verschraubt werden. An den Hutprofilen können dann die Verkleidungsplatten befestigt werden, wobei die Verkleidungsplatten in Form gebogen werden.

Aus der DE 90 04 887 U1 ist ferner eine Vorrichtung zum Befestigen von Bekleidungsplatten, insbesondere von Wandbekleidungsplatten, an einer Unterkonstruktion bekannt. Die Unterkonstruktion umfasst waagerechte Tragprofile, in die mittels Klemmelemente gesicherte Halter eingehängt werden, die an der Rückseite der Bekleidungselemente angebracht sind. Die waagerechten Tragprofile sind an senkrechten T-Profilen befestigt, die wiederum mittels Halterungen an einer Rohbauwand angebracht sind.

Der WO 2009/029911 A1 ist darüber hinaus eine Vorrichtung zum Befestigen von Bekleidungsplatten an einer Unterkonstruktion zu entnehmen, die eine variable Längen- und/oder Winkeleinstellung ermöglicht. Die Vorrichtung umfasst hierzu einen ersten Bolzen, der mit einem zweiten Bolzen gelenkbildend zusammenwirkt.

Ausgehend von dem vorstehend genannten Stand der Technik liegt der vorliegenden Erfindung die Aufgabe zugrunde, die Herstellung einer vorgehängten Wand- oder Deckenverkleidung mit einer ein- oder mehrfach gekrümmten Wand- oder Deckenoberfläche weiter zu vereinfachen.

Zur Lösung der Aufgabe werden die Vorrichtung mit den Merkmalen des Anspruchs 1 und das Verfahren mit den Merkmalen des Anspruchs 15 vorgeschlagen. Vorteilhafte Weiterbildungen sind den jeweiligen Unteransprüchen zu entnehmen. Ferner wird eine Wand- oder Deckenverkleidung mit den Merkmalen des Anspruchs 14 angegeben.

Die zur Herstellung einer vorgehängten Wand- oder Deckenverkleidung mit einer ein- oder mehrfach gekrümmten Wand- oder Deckenoberfläche vorgeschlagene Vorrichtung umfasst ein erstes Bauteil zur unmittelbaren oder mittelbaren Befestigung an einem bauseitigen Untergrund sowie mindestens ein mit dem ersten Bauteil verbundenes oder verbindbares weiteres Bauteil zur unmittelbaren oder mittelbaren Aufnahme eines flächigen Wand- oder Deckenverkleidungselements. Dabei wirken das erste Bauteil und das weitere Bauteil ein Gelenk ausbildend zusammen, so dass das weitere Bauteil gegenüber dem ersten Bauteil verdrehbar oder verschwenkbar ist. Die Verdrehbarkeit bzw. Verschwenkbarkeit des weiteren Bauteils gegenüber dem ersten Bauteil ermöglicht eine unmittelbare oder mittelbare Aufnahme eines flächigen Wand- oder Deckenverkleidungselements in einer Lage, die gegenüber dem bauseitigen Untergrund gekippt ist. Der Kippwinkel ist dabei innerhalb eines Winkelbereichs, über den das weitere Bauteil verdrehbar bzw. verschwenkbar ist, frei wählbar. Wird das flächige Wand- oder Deckenverkleidungselement über mehrere, unterschiedlich stark verdrehte bzw. verschwenkte "weitere" Bauteile geführt und unmittelbar oder mittelbar an diesen befestigt, wird eine Verformung des flächigen Wand- oder Deckenverkleidungselements erreicht, die zu einer gekrümmten Wand- oder Deckenoberfläche führt. Auf diese Weise können selbst wellenförmige Wand- oder Deckenoberflächen realisiert werden. Voraussetzung ist lediglich, dass die flächigen Wand- oder Deckenverkleidungselemente bereits gebogen sind oder sich über den jeweiligen Krümmungsradius biegen lassen. Als flächige Wand- oder Deckenverkleidungselemente eignen sich herkömmliche Bauwerkstoffplatten. Für die Anwendung im Innenbereich kommen beispielsweise Gipskartonplatten in Frage. Diese können nach der Montage verspachtelt und gestrichen werden, so dass eine fugenlose Oberfläche geschaffen wird. Im Außenbereich können insbesondere Fassadenpaneele mit fertiger Oberfläche oder Putzträgerplatten, insbesondere mineralische Putzträgerplatten oder Holzwerkstoffplatten, als flächige Wand- oder Deckenverkleidungselemente eingesetzt werden. Darüber hinaus ist der Einsatz von Membranen, Folien, Vliesen, Geweben und dergleichen als flächige Wand- oder Deckenverkleidungselemente möglich, und zwar sowohl im Innenbereich, als auch im Außenbereich.

Unter Zuhilfenahme der erfindungsgemäßen Vorrichtung lassen sich Tragstrukturen für eine Vielzahl frei geformter, insbesondere ein- oder mehrfach gekrümmter Hüllflächen schaffen. Dabei lassen sich mit nur einem Bauteil unterschiedliche Krümmungswinkel realisieren, indem das Bauteil unterschiedlich stark verdreht bzw. verschwenkt wird. Werden mehrere verdrehbare bzw. verschwenkbare Bauteile beabstandet zueinander sowie in unterschiedlichen Abständen zum bauseitigen Untergrund montiert, so dass die Dreh- bzw. Schwenkachsen parallel zueinander ausgerichtet sind, stellt sich beim Aufspannen der Hüllfläche der optimale Dreh- oder Schwenkwinkel von selbst ein. Auf diese Weise wird die Herstellung frei geformter Hüllflächen deutlich vereinfacht. Darüber hinaus können unter Zuhilfenahme der erfindungsgemäßen Vorrichtung gratfreie geschwungene Oberflächen ausgebildet werden. Das heißt, dass besonders hochwertige ein- oder mehrfach gekrümmte Wand- oder Deckenoberflächen realisierbar sind.

Die Abstände der verdrehbaren bzw. verschwenkbaren Bauteile zueinander sowie zum bauseitigen Untergrund werden vorzugsweise durch mehrere unmittelbar oder mittelbar am bauseitigen Untergrund befestigte "erste" Bauteile der erfindungsgemäßen Vorrichtung vorgegeben. Die "ersten" Bauteile können gleichartig oder unterschiedlich ausgebildet sein. Um unterschiedliche Abstände der "weiteren" Bauteile zum bauseitigen Untergrund zu realisieren, muss lediglich die Lage der mehreren gleichartig ausgebildeten "ersten" Bauteile in Bezug auf den bauseitigen Untergrund variiert werden.

In Weiterbildung der Erfindung wird vorgeschlagen, dass das erste und das weitere Bauteil der erfindungsgemäßen Vorrichtung über eine Steckverbindung verbunden oder verbindbar sind. Das heißt, dass die Bauteile der Vorrichtung bereits verbunden sind, wenn sie die Baustelle erreichen, oder einzeln an die Baustelle geliefert und erst vor Ort verbunden werden. Letzteres hat den Vorteil, dass der Transport und/oder die Lagerung der Vorrichtung vereinfacht wird bzw. werden. Die Verbindung vor Ort über eine Steckverbindung ist zudem einfach zu realisieren, da hierzu kein Werkzeug erforderlich ist. Idealerweise ist die Steckverbindung einhändig herstellbar, so dass insbesondere die Montage über Kopf vereinfacht wird. Ferner ermöglicht die Steckverbindung der Bauteile eine einfache Demontage der Vorrichtung, sollte dies erforderlich sein.

Gemäß der Erfindung ist das erste Bauteil als flacher und/oder länglicher Körper mit mindestens einer randseitigen Aussparung ausgeführt, die zur Ausbildung zapfenartiger Abschnitte hinterschnitten ausgeführt ist. Aufgrund seiner Form und Funktion kann daher das erste Bauteil auch als Tragrippe bezeichnet werden. Das erste Bauteil bzw. die Tragrippe wird vorzugsweise in senkrechter Anordnung unmittelbar oder mittelbar über eine zusätzliche Haltevorrichtung am bauseitigen Untergrund befestigt, so dass die mindestens eine randseitige Aussparung an der dem Untergrund abgewandten Vorderkante des ersten Bauteils bzw. der Tragrippe zu liegen kommt. Über die randseitige Aussparung kann dann in einfacher Weise ein weiteres Bauteil mit dem ersten Bauteil bzw. der Tragrippe verbunden werden. Dadurch, dass die randseitige Aussparung hinterschnitten ausgeführt ist, werden zwei zapfenartige Abschnitte freigestellt, die gemeinsam ein Drehlager für das weitere Bauteil ausbilden. Das weitere Bauteil wird demnach um die beiden zapfenartigen Abschnitte des ersten Bauteils verdreht bzw. verschwenkt.

Da die zapfenartigen Abschnitte des ersten Bauteils nach Fertigstellung der Wand- oder Deckenverkleidung einer hohen Belastung, insbesondere durch Zugkräfte, ausgesetzt sein können, wird zur Optimierung der Spannungsverteilung vorgeschlagen, dass die zapfenartigen Abschnitte - in der Draufsicht auf das erste Bauteil - zumindest abschnittsweise bogenförmig verlaufen. Bevorzugt weisen die zapfenartigen Abschnitte zumindest im Bereich ihrer Basis einen bogenförmigen Verlauf auf, so dass rechtwinklige Übergänge vermieden werden.

Das mit dem ersten Bauteil verbundene bzw. verbindbare weitere Bauteil weist erfindungsgemäß zwei parallel zueinander angeordnete Schenkel auf, in denen jeweils eine buchsenartige Ausnehmung zur Verbindung mit dem ersten Bauteil bzw. zur

Aufnahme der beiden zapfenartigen Abschnitte des ersten Bauteils ausgebildet ist. Der Durchmesser der beiden buchsenartigen Ausnehmungen ist daher bevorzugt an die maximale Breite der beiden zapfenartigen Ausnehmungen angepasst. Dadurch ist die Verdrehbarkeit des weiteren Bauteils gegenüber dem ersten Bauteil um die beiden zapfenartigen Abschnitte gewährleistet.

Die beiden Schenkel des weiteren Bauteils sind vorzugsweise über einen Steg verbunden, so dass das weitere Bauteil im Wesentlichen U-förmig gestaltet ist. Der Steg dient der unmittelbaren oder mittelbaren Aufnahme eines flächigen Wand- oder Deckenverkleidungselements. Das Wand- oder Deckenverkleidungselement wird hierzu unmittelbar oder mittelbar an den Steg angelegt und an diesem unter Zuhilfenahme mechanischer Befestigungsmittel, wie beispielsweise Schrauben, befestigt. Vorzugsweise ist im Steg bereits mindestens eine Ausnehmung zur Aufnahme eines Befestigungsmittels ausgebildet. Auf diese Weise kann die Montage der Wand- oder Deckenverkleidungselemente weiter vereinfacht werden.

Bevorzugt ist der Abstand zwischen den beiden Schenkeln des weiteren Bauteils größer als der Abstand zwischen den beiden zapfenartigen Abschnitten des ersten Bauteils. Dadurch ist sichergestellt, dass die beiden zapfenartigen Abschnitte des ersten Bauteils sicher in die buchsenartigen Ausnehmungen der beiden Schenkel des weiteren Bauteils eingreifen. Der Formschluss bewirkt zudem eine Lagesicherung des weiteren Bauteils in Bezug auf das erste Bauteil, wobei die Verdrehbarkeit des weiteren Bauteils gegenüber dem ersten Bauteil erhalten bleibt.

Als weiterbildende Maßnahme wird vorgeschlagen, dass die Breite der randseitigen Aussparung des ersten Bauteils im Bereich der Hinterschneidung größer als der Abstand zwischen den beiden Schenkeln des weiteren Bauteils ist. Das heißt, dass über die in die buchsenartigen Ausnehmungen eingreifenden zapfenartigen Abschnitte lediglich ein Formschluss in einer Richtung senkrecht zur Drehachse des weiteren Bauteils bewirkbar ist. In einer Richtung parallel zur Drehachse bleibt das weitere Bauteil gegenüber dem ersten Bauteil verschiebbar. Die Verschiebbarkeit des weiteren Bauteils ermöglicht die Herstellung der gewünschten Steckverbindung. Hierzu wird zunächst nur ein zapfenartiger Abschnitt des ersten Bauteils in eine buchsenartige Ausnehmung des weiteren Bauteils eingeführt. Das weitere Bauteil wird dabei vollständig auf den zapfenartigen Abschnitt aufgeschoben und anschließend in die randseitige Aussparung des ersten Bauteils eingeschwenkt bis die weitere buchsenartige Ausnehmung des weiteren Bauteils in Überdeckung mit dem weiteren zapfenartigen Abschnitt des ersten Bauteils zu liegen kommt. Anschließend kann durch eine Verschiebung des weiteren Bauteils in die entgegengesetzte Richtung der weitere zapfenartige Abschnitt in Eingriff mit der weiteren buchsenartigen Ausnehmung gebracht werden.

In Weiterbildung der Erfindung wird ferner vorgeschlagen, dass die beiden Schenkel des weiteren Bauteils endseitig gerundet und in Führungsnuten des ersten Bauteils drehbeweglich geführt sind. Über die Führungsnuten ist ein Formschluss in einer Richtung parallel zur Drehachse des weiteren Bauteils erreichbar, so dass nach der Herstellung der gewünschten Steckverbindung zwischen dem weiteren Bauteil und dem ersten Bauteil eine Lagesicherung des weiteren Bauteils bewirkt wird. Die Führungsnuten im ersten Bauteil sind hierzu parallel zu den beiden Schenkeln des weiteren Bauteils geführt, wobei der Abstand der beiden Führungsnuten im Wesentlichen dem Abstand der beiden Schenkel entspricht und/oder wobei die Nutbreite der Führungsnuten der Materialstärke der Schenkel angepasst ist.

Die endseitige Rundung eines Schenkels des weiteren Bauteils weist vorzugsweise einen Durchmesser auf, welcher der Breite des Schenkels entspricht. Die Rundung bildet demnach einen Halbkreis aus, der vorzugsweise konzentrisch zur buchsenartigen Ausnehmung des Schenkels angeordnet ist. Dadurch ist sichergestellt, dass das in den Führungsnuten geführte weitere Bauteil zumindest über einen Winkelbereich von 180° gegenüber dem ersten Bauteil verdrehbar bzw. verschwenkbar ist.

Des Weiteren wird vorgeschlagen, dass die beiden Schenkel des weiteren Bauteils jeweils einen in Bezug auf ihre buchsenartige Ausnehmung radial verlaufenden Schlitz aufweisen, der zur Aufnahme des ersten Bauteils nach außen hin geöffnet ist. Die Winkellage der Schlitze bestimmt die Winkellage des weiteren Bauteils bei der Herstellung der Steckverbindung mit dem ersten Bauteil. Denn beim Aufstecken bzw. Aufschieben des weiteren Bauteils auf die zapfenartigen Abschnitte des ersten Bauteils müssen die Schlitze derart ausgerichtet werden, dass sie in einer Ebene mit dem ersten Bauteil liegen, so dass das erste Bauteil in Eingriff mit den Schlitzen gebracht werden kann. Vorzugsweise ist die Winkellage der Schlitze in Bezug auf die buchsenartige Ausnehmung derart gewählt, dass sie parallel zum Steg des weiteren Bauteils verlaufen. Zum Aufstecken bzw. Aufschieben auf das erste Bauteil muss demnach weitere Bauteil in eine Winkellage gebracht werden, die einer Extremposition entspricht und daher nur für Montagezwecke geeignet ist. Werden anschließend die Schlitze in Überdeckung mit den Führungsnuten des ersten Bauteils gebracht, kann das weitere Bauteil durch Verdrehen bzw. Verschwenken in eine Winkellage gebracht werden, die zur Herstellung einer ein- oder mehrfach gekrümmten Wand- oder Deckenoberfläche realistisch ist und in der das weitere Bauteil über die zapfenartigen Abschnitte und/oder die Führungsnuten formschlüssig mit dem ersten Bauteil verbunden ist.

Bevorzugt weisen die beiden Schenkel des weiteren Bauteils jeweils einen die buchsenartige Ausnehmung erweiternden radial verlaufenden Schlitz auf. Der Schlitz vergrößert in einer bestimmten Winkellage des weiteren Bauteils in Bezug auf das erste Bauteil das Spiel zwischen den beiden Bauteilen, so dass ein Ausgleich von Fertigungstoleranzen möglich ist, der die Herstellung der Steckverbindung erleichtert. Vorzugsweise ist der die buchsenartige Ausnehmung erweiternde Schlitz auf einer gemeinsamen Längsachse mit dem nach außen hin geöffneten Schlitz zur Aufnahme des ersten Bauteils während des Aufsteckens bzw. Aufschiebens des weiteren Bauteils angeordnet. Auf diese Weise wird insbesondere das Aufstecken bzw. Aufschieben des weiteren Bauteils auf das erste Bauteil vor dem vollständigen Einschwenken in die randseitige Aussparung des ersten Bauteils erleichtert.

Gemäß einer weiteren bevorzugten Ausgestaltung der Erfindung weist das erste Bauteil - in der Draufsicht - eine erste und eine zweite Längskante auf, die zumindest abschnittsweise nicht parallel zueinander verlaufen. Das heißt, dass die Breite des ersten Bauteils bzw. der Tragrippe variiert. Über die variierende Breite des ersten Bauteils bzw. der Tragrippe können die Abstände der mit dem Bauteil bzw. der Tragrippe verbundenen weiteren Bauteile zum bauseitigen Untergrund variiert werden. Auf diese Weise kann eine Krümmung in die Wand- oder Deckenoberfläche eingebracht werden, die quer zu einer ersten Krümmung verläuft, die über unterschiedlich stark verdrehte bzw. verschwenkte weitere Bauteile bewirkt wird, die jeweils zueinander beabstandet sowie in unterschiedlichen Abständen zum bauseitigen Untergrund angeordnet sind.

Alternativ oder ergänzend wird vorgeschlagen, dass das erste Bauteil - in der Draufsicht - mindestens eine Längskante aufweist, die zumindest abschnittsweise einen im Wesentlichen bogenförmigen Verlauf aufweist. "Im Wesentlichen bogenförmig" heißt in diesem Zusammenhang, dass der bogenförmige Verlauf auch durch mehrere Geraden gebildet sein kann, die gemeinsam einen Polygonzug ausbilden. Weist nur eine Längskante einen bogenförmigen Verlauf auf, ist das erste Bauteil bzw. die Tragrippe derart zu orientieren, dass die bogenförmig verlaufende Längskante vom bauseitigen Untergrund weg zeigt. Die bogenförmig verlaufende Längskante weist in diesem Fall auch die randseitigen Aussparungen zur Aufnahme der weiteren Bauteile auf. Die in den Aussparungen aufgenommenen weiteren Bauteile kommen auf diese Weise in unterschiedlichen Abständen zum bauseitigen Untergrund zu liegen, so dass hierüber eine Krümmung in einer weiteren Raumrichtung bewirkt wird.

Vorteilhafterweise ist bzw. sind das erste Bauteil und/oder das zweite Bauteil aus Metall, insbesondere aus Aluminium, verzinktem Stahl oder Edelstahl, gefertigt. Metallische Werkstoffe sind besonders fest und damit belastbar, vor allem in Zugrichtung, so dass sie für die vorgesehene Verwendung hervorragend geeignet sind. Ferner sind die vorstehend genannten Werkstoffe unempfindlich gegenüber Feuchtigkeit, so dass sie auch im Außenbereich zur Herstellung einer vorgehängten Fassade mit einer ein- oder mehrfach gekrümmten Fassadenoberfläche eingesetzt werden können. Bevorzugt gelangt Aluminium zum Einsatz, da auf diese Weise eine vergleichsweise leichtgewichtige Tragstruktur geschaffen wird.

Ferner wird vorgeschlagen, dass zumindest das weitere Bauteil der erfindungsgemäßen Vorrichtung ein Stanz-/Biegeteil ist. Die Ausführung als Stanz-/Biegeteil senkt die Herstellungskosten.

Besonders bevorzugt ist bzw. sind das erste Bauteil und/oder das weitere Bauteil aus einem Blechmaterial mit einer Blechstärke von 1-10 mm gefertigt. Die Blechstärke wird entsprechend den statischen Anforderungen gewählt. Beispielsweise kann die Blechstärke 4 mm betragen.

Neben den bereits beschriebenen beiden Bauteilen, nämlich dem ersten Bauteil bzw. der Tragrippe und dem weiteren Bauteil, das nachfolgend als Verbinder bezeichnet wird, kann die erfindungsgemäße Vorrichtung ferner mindestens ein plankenartiges Bauteil umfassen, das vorgebogen und/oder biegsam ist. Denn das plankenartige Bauteil dient als Vermittler zwischen dem anzubringenden flächigen Wand- oder Deckenverkleidungselement und der am bauseitigen Untergrund befestigten Tragstruktur. Vorzugsweise sind mehrere plankenartige Bauteile vorgesehen, die quer zu den Tragrippen der Tragstruktur montiert werden. Auf diese Weise wird eine räumliche Gitterstruktur geschaffen, die nach Aufspannen einer Hüllfläche aus flächigen Wand- oder Deckenverkleidungselementen ein- oder mehrfach gekrümmt ist.

Um als Vermittler dienen zu können, werden die plankenartigen Bauteile an den Verbindern befestigt, die wiederum verdrehbar bzw. verschwenkbar mit den Tragrippen verbunden sind. Die Verbinder bilden demnach die Knotenpunkte der räumlichen Gitterstruktur aus. Die plankenartigen Bauteile können jedoch nicht nur auf Abstand, sondern ferner aneinander angrenzend montiert werden, so dass keine Gitterstruktur ausgebildet wird, da die plankenartigen Bauteile eine geschlossene Fläche auf den Tragrippen formen.

Im Hinblick auf die bevorzugte Anwendung der erfindungsgemäßen Vorrichtung wird ferner eine vorgehängte Wand- oder Deckenverkleidung mit einer erfindungsgemäßen Vorrichtung zur Herstellung einer ein- oder mehrfach gekrümmten Wand- oder Deckenoberfläche vorgeschlagen. Die Wand- oder Deckenverkleidung ist dabei aus flächigen Wand- oder Deckenverkleidungselementen gebildet, die mittels der Vorrichtung unmittelbar oder mittelbar an einem bauseitigen Untergrund befestigt sind. Unter "flächigen Wand- oder Deckenbekleidungselementen" werden dabei übliche Bauwerkstoffplatten, Paneele sowie flexible Flächenelemente, wie beispielsweise Membranen, Folien, Vliese, Gewebe und dergleichen verstanden. Voraussetzung für den Einsatz als flächiges Wand- oder Deckenverkleidungselement in einer erfindungsgemäßen Wand- oder Deckenverkleidung ist lediglich, dass sich das flächige Wand- oder Deckenverkleidungselement biegen lässt, sofern es nicht bereits - entsprechend einem vorgegebenen Krümmungsradius - gebogen geformt ist. Die vorgehängte Wand- oder Deckenverkleidung kann sowohl im Innenbereich zur Raumgestaltung, als auch im Außenbereich zur Fassadengestaltung eingesetzt werden. Aufgrund der Verwendung der erfindungsgemäßen Vorrichtung bei der Herstellung der Wand- oder Deckenverkleidung können ein- oder mehrfach gekrümmte Wand- oder Deckenoberflächen realisiert werden. Die erfindungsgemäße Vorrichtung bildet dabei - allein oder in Kombination mit einer Haltevorrichtung zur mittelbaren Befestigung an einem bauseitigen Untergrund - eine Tragstruktur aus, an welcher die flächigen Wand- oder Deckenverkleidungselemente befestigt werden.

Zur Lösung der eingangs genannten Aufgabe wird ferner ein Verfahren zur Herstellung einer vorgehängten Wand- oder Deckenverkleidung mit einer ein- oder mehrfach gekrümmten Wand- oder Deckenoberfläche unter Verwendung einer erfindungsgemäßen Vorrichtung vorgeschlagen. Bei dem Verfahren wird mindestens ein erstes Bauteil bzw. eine Tragrippe der Vorrichtung unmittelbar oder mittelbar, beispielsweise über eine Haltevorrichtung, an einem bauseitigen Untergrund befestigt wird. Ferner wird mindestens ein weiteres Bauteil bzw. ein Verbinder der Vorrichtung mit dem ersten Bauteil bzw. der Tragrippe verbunden, so dass es außenliegend angeordnet und gegenüber dem ersten Bauteil verdrehbar oder verschwenkbar ist. Durch Verdrehen bzw. Verschwenken des weiteren Bauteils bzw. Verbinders kann demnach eine Auflagefläche zur unmittelbaren oder mittelbaren Aufnahme des flächigen Wand- oder Deckenverkleidungselements gegenüber dem bauseitigen Untergrund gekippt werden. Auf diese Weise lassen sich unterschiedlich starke Krümmungen der Wand- oder Deckenoberfläche realisieren.

Gemäß einer bevorzugten Ausführungsform der Erfindung werden mehrere erste Bauteile bzw. Tragrippen in paralleler Anordnung unmittelbar oder mittelbar am bauseitigen Untergrund befestigt und mehrere weitere Bauteile bzw. Verbinder mit jeweils einem ersten Bauteil bzw. einer Tragrippe verbunden, so dass die weiteren Bauteile bzw. Verbinder auf gemeinsamen Achsen angeordnet sind, die vorzugsweise parallel und quer zu den ersten Bauteilen bzw. Tragrippen verlaufen. Dabei variieren die Abstände der einzelnen Knotenpunkte zum bauseitigen Untergrund, so dass eine über den Knotenpunkten aufgespannte Fläche ein- oder mehrfach gekrümmt ist. Die variierenden Abstände können über die Form der Tragrippen und/oder über deren Abstand zum bauseitigen Untergrund realisiert werden.

Vorteilhafterweise werden die weiteren Bauteile bzw. Verbinder vor der Montage der flächigen Wand- oder Deckenverkleidungselemente mit plankenartigen Bauteilen verbunden, so dass über die plankenartigen Bauteile in Verbindung mit den ersten Bauteilen bzw. den Tragrippen eine Gitterstruktur ausgebildet wird. Die weiteren Bauteile bzw. Verbinder bilden dabei die Knotenpunkte der Gitterstruktur aus.

Zur weiteren Vereinfachung des Verfahrens wird vorgeschlagen, dass ein weiteres Bauteil bzw. ein Verbinder mittels einer Steckverbindung mit einem ersten Bauteil bzw. einer Tragrippe verbunden wird. Die erfindungsgemäße Vorrichtung, welche die Tragstruktur oder zumindest einen Bestandteil der Tragstruktur der herzustellenden Wand- oder Deckenverkleidung ausbildet, kann in diesem Fall werkzeuglos montiert werden.

Eine bevorzugte Ausführungsform der Erfindung wird nachfolgend anhand der beigefügten Zeichnungen näher beschrieben. Diese zeigen:
- Fig.1: eine Explosionsdarstellung einer Wandverkleidung unter Verwendung einer erfindungsgemäßen Vorrichtung,
- Fig. 2: eine perspektivische Darstellung der wesentlichen Bauteile einer erfindungsgemäßen Vorrichtung in montiertem Zustand,
- Fig.3: eine Draufsicht auf das erste Bauteil bzw. die Tragrippe der Vorrichtung der Fig. 2,
- Fig. 4: einen vergrößerten Ausschnitt der Fig. 3 im Bereich einer randseitigen Aussparung des ersten Bauteils bzw. der Tragrippe,
- Fig. 5: mehrere Ansichten des weiteren Bauteils bzw. Verbinders der Vorrichtung der Fig. 2,
- Fig. 6: eine Draufsicht auf das weitere Bauteil bzw. den Verbinder vor dem Biegen,
- Fig. 7: eine perspektivische Darstellung des weiteren Bauteils bzw. Verbinders nach dem Biegen,
- Fig. 8: die Schritte a) bis e) zur Herstellung der Steckverbindung des weiteren Bauteils bzw. Verbinders mit dem ersten Bauteil bzw. der Tragrippe,
- Fig. 9: eine perspektivische Darstellung eines plankenartigen Bauteils einer erfindungsgemäßen Vorrichtung,
- Fig. 10: einen Querschnitt durch ein plankenartigen Bauteil,
- Fig. 11: eine perspektivische Darstellung einer erfindungsgemäßen Vorrichtung und
- Fig. 12: a) bis d) schematische Darstellungen ebener und gekrümmter Wandoberflächen.

Der Darstellung der Fig. 1 sind Elemente einer vorgehängten Fassadenkonstruktion zu entnehmen, welche flächige vorgebogene Wandverkleidungselemente 5 und eine Vorrichtung 1 zur Befestigung der Wandverkleidungselemente 5 an einem bauseitigen Untergrund 20 umfassen. Der bauseitige Untergrund 20 wird vorliegend durch eine gemauerte Wand gebildet. Die Vorrichtung 1 dient nicht nur der Befestigung der Wandverkleidungselemente 5 am bauseitigen Untergrund 20, sondern darüber hinaus der Herstellung einer zweifach gekrümmten Wandoberfläche 2. Hierzu umfasst die Vorrichtung 1 ein erstes Bauteil 3, das eine Tragrippe ausbildet, sowie ein weiteres Bauteil 4, das nachfolgend als Verbinder bezeichnet wird. Der Verbinder 4 bildet gemeinsam mit der Tragrippe 3 ein Gelenk 6 aus (siehe Fig. 2), so dass nach der Montage der Vorrichtung 1 der Verbinder 4 gegenüber der Tragrippe 3 verdrehbar bzw. verschwenkbar bleibt. Zur Ausbildung des Gelenks 6 weist die Tragrippe 3 eine randseitige Aussparung 7 auf, die hinterschnitten ausgeführt ist, so dass zwei zapfenartige Abschnitte 8 freigestellt werden (siehe Fig. 4). Auf diese beiden zapfenartigen Abschnitte 8 wird der Verbinder 4 aufgesteckt, der hierzu zwei parallel verlaufende Schenkel 9 mit jeweils einer buchsenartigen Ausnehmung 10 aufweist (siehe Fig. 7).

Wie ferner der Fig. 1 zu entnehmen ist, sind die beiden Schenkel 9 des Verbinders 4 über einen Steg 11 verbunden, welcher der Aufnahme und Befestigung eines plankenartigen Bauteils 18 dient. Die Befestigung erfolgt unter Zuhilfenahme von Befestigungsmitteln 19, die vorliegend als Schrauben ausgebildet sind. Zur Aufnahme der Befestigungsmittel 19 sind im Steg 11 des Verbinders 4 Ausnehmungen 12 vorgesehen (siehe auch Figuren 2, 7 und 9).

Das plankenartige Bauteil 18 wird senkrecht zur Tragrippe 3 orientiert. An dem plankenartigen Bauteil 18 werden anschließend die Wandverkleidungselemente 5 befestigt, wobei wiederum Befestigungsmittel 19 zum Einsatz gelangen können. Das plankenartige Bauteil 18 ist nicht zwingend erforderlich und stellt daher lediglich ein optionales Bauteil der erfindungsgemäßen Vorrichtung 1 dar. Denn in Abhängigkeit von der konkreten Ausbildung der flächigen Wand- oder Deckenverkleidungselemente 5 können diese auch unmittelbar am Verbinder 4 befestigt werden.

Ein weiteres optionales Bauteil stellt die Haltevorrichtung 21 dar. Sie dient der mittelbaren Befestigung der Tragrippe 3 am bauseitigen Untergrund 20, um beispielsweise große Abstände zwischen der Wandverkleidung und dem bauseitigen Untergrund 20 zu realisieren, die - sofern erforderlich - ausreichend Raum für die Anordnung einer Dämmschicht und einer Luftschicht zur Hinterlüftung der Wandverkleidung schaffen (nicht dargestellt). Die Haltevorrichtung 21 ist vorliegend als Haltewinkel ausgebildet.

Wie sich unter Zuhilfenahme der erfindungsgemäßen Vorrichtung 1 gekrümmte Wand- oder Deckenoberflächen 2 realisieren lassen, kann insbesondere der Fig. 11 entnommen werden. Diese zeigt eine Gitterstruktur, die aus mehreren parallel und in einem Abstand a angeordneten Tragrippen 3 sowie mehreren parallel und in einem Abstand b angeordneten plankenartigen Bauteilen 18 gebildet wird, wobei die plankenartigen Bauteile 18 senkrecht zu den Tragrippen 3 verlaufen. In den Schnittpunkten erfolgt die Befestigung der plankenartigen Bauteile 18 an den Tragrippen 3 jeweils über einen Verbinder 4 (nicht dargestellt). Die Tragrippen 3 weisen gerade verlaufende Längskanten 16, 17 (hintere Tragrippe 3) oder bogenförmig verlaufende Längskanten 16, 17 (der hinteren Tragrippe 3 vorgelagerte Tragrippen 3) auf, wobei der Radius der Bogenform zum Bildvordergrund hin kleiner wird. Die Bogenform der Tragrippen 3 hat zur Folge, dass die Abstände c der Tragrippen 3 und damit auch der mit den Tragrippen 3 verbundenen Verbinder 4 zum bauseitigen Untergrund 20 variieren. Dies führt dazu, dass die an den Verbindern 4 befestigten plankenartigen Bauteile 18 in eine Bogenform gezwängt werden, die eine Krümmung der Hüllfläche bewirkt, die senkrecht zur Krümmung bzw. Bogenform der Tragrippen 3 verläuft. Werden an den plankenartigen Bauteilen 18 flächige Wandverkleidungselemente 5 befestigt, wird eine Wandoberfläche geschaffen, die zweifach gekrümmt ist (nicht dargestellt).

Der Fig. 12 sind Gestaltungsvarianten zu entnehmen, die sich ebenfalls mittels der erfindungsgemäßen Vorrichtung 1 realisieren lassen. Fig. 12a) zeigt beispielsweise eine aus der erfindungsgemäßen Vorrichtung 1 hegestellte Gitterstruktur, die zur Ausbildung einer ebenen Wandoberfläche 2 führt, wenn hieran flächige Wandverkleidungselemente 5 befestigt werden. Der Fig. 12b) ist eine Gitterstruktur zu entnehmen, die zweifach gekrümmt ist und somit der Gitterstruktur der Fig. 11 entspricht. Eine Gitterstruktur zur Herstellung einer einfach gekrümmten

Wandoberfläche zeigt Fig. 12c), wobei die Krümmung vergleichsweise stark ist. Der Fig. 12d) ist eine Gitterstruktur für eine in zwei Richtungen stark gekrümmte Wandoberfläche 2 zu entnehmen. Darüber hinaus können eine Vielzahl weiterer Gestaltungen gekrümmter Wand- oder Deckenoberflächen 2 mit Hilfe der erfindungsgemäßen Vorrichtung 1 realisiert werden, die jedoch in Zusammenhang mit der Beschreibung der Erfindung nicht alle dargestellt werden können.

Nachfolgend werden anhand der Figuren 2 bis 8 die wesentlichen Bauteile 3, 4 der erfindungsgemäßen Vorrichtung 1 beschrieben. Das optional einsetzbare plankenartige Bauteil 18 wird anschließend anhand der Figuren 9 bis 10 näher erläutert.

Die Fig. 2 zeigt den Ausschnitt einer Tragrippe 3 im Bereich einer randseitigen Aussparung 7, in welcher ein Verbinder 4 in der Weise eingesetzt ist, dass er gegenüber der Tragrippe 3 verdrehbar ist. Durch Verdrehen des Verbinders 4 gegenüber der Tragrippe 3 wird der Steg 11 des Verbinders 4 in eine Kipplage gegenüber dem bauseitigen Untergrund 20 gebracht. Ein aktives Verdrehen des Verbinders 4 ist dabei nicht erforderlich, da sich dieser selbständig ausrichtet, wenn ein plankenartiges Bauteil 18 und/oder eine flächiges Wand- oder Deckenverkleidungselement 5 hieran befestigt wird bzw. werden. Zur Aufnahme von Befestigungsmitteln 19 sind im Steg 11 Ausnehmungen 12 vorgesehen.

Mit dem Befestigen eines plankenartigen Bauteils 18 und/oder eines flächigen Wandverkleidungselements 5 am Verbinder 4 wirken - ja nach Krümmungsradius des plankenartigen Bauteils 18 bzw. des Wand- oder Deckenverkleidungselements 5 - hohe Zugkräfte auf den Verbinder 4, welche wiederum zu hohen Spannungen im Bereich der zapfenartigen Abschnitte 8 der Tragerippe 3 führen können. Um eine optimale Spannungsverteilung zu erreichen, sind die zapfenartigen Abschnitte 8 im Bereich ihrer Basis leicht bogenförmig gestaltet (siehe Fig. 4). Die Bogenform wird außenliegend durch eine schräg verlaufende Gerade erzielt, die einfacher herzustellen ist. Innenliegend wird die Bogenform durch einen polygonzugartigen Kantenverlauf geschaffen.

Wie der Fig. 2 ferner zu entnehmen ist, bilden die Tragrippe 3 und der Verbinder 4 ein Gelenk 6 nach Art eines Scharniers aus. Der Verbinder 4 ist in einer Richtung senkrecht zur Drehachse über den Formschluss mit den zapfenartigen Abschnitten 8 der Tragrippe 3 gehalten. In einer Richtung parallel zur Drehachse bewirken in der Tragrippe 3 ausgebildete Führungsnuten 13, welche die randseitige Aussparung 7 erweitern, einen Formschluss (siehe auch Fig. 4). Um die Drehbeweglichkeit des Verbinders 4 gegenüber der Tragrippe 3 zu erhalten, sind die in den Führungsnuten 13 aufgenommenen Enden der Schenkel 9 gerundet ausgeführt. Die Rundung bildet jeweils einen Halbkreis aus, der konzentrisch zu der jeweiligen buchsenartigen Ausnehmung 10 angeordnet ist.

Die Bauteile 3, 4, d. h. die Tragrippe 3 und der Verbinder 4 der erfindungsgemäßen Vorrichtung 1, werden bevorzugt erst vor Ort auf der Baustelle verbunden, um den Transport bzw. die Lagerung zu vereinfachen. Das heißt, dass auch das Gelenk 6 erst vor Ort auf der Baustelle ausgebildet wird. Idealerweise wird hierzu der Verbinder 4 auf die Tragrippe 3 einfach aufgesteckt. Um dies zu ermöglichen weisen die beiden Schenkel 9 des Verbinders 4 jeweils einen ersten Schlitz 14 auf, der parallel zum Steg 11 verläuft und nach außen geöffnet ist (siehe auch Figuren 5 bis 7). Ferner ist jeweils ein weitere Schlitz 15 in den Schenkeln 9 vorgesehen, der ebenfalls parallel zum Steg 1 verläuft, jedoch zur buchsenartigen Ausnehmung 10 geöffnet ist (siehe auch Figuren 5 bis 7). Zum Aufstecken des Verbinders 4 auf die Tragrippe 3 wird zunächst ein erster zapfenartiger Abschnitt 8 der Tragrippe 3 in eine buchsenartige Ausnehmung 10 des Verbinders 4 eingefädelt. Der Verbinder 4 wird hierzu schräg gehalten und derart hinsichtlich seiner Winkellage orientiert, dass die Tragrippe 3 in den Schlitz 14 eingreift (siehe Figuren 8a) und 8b)). Der Schlitz 15 schafft den notwendigen Freiraum, um den Verbinder 4 in Schräglage auf den zapfenartigen Abschnitt 8 aufzuschieben. Anschließend wird der Verbinder 4 in die randseitige Aussparung 7 der Tragrippe 3 eingeschwenkt, bis die weitere buchsenartige Ausnehmung 10 des Verbinders 4 in Überdeckung mit dem weiteren zapfenartigen Abschnitt 8 der Tragrippe 3 gebracht ist (siehe Fig. 8c)). In dieser Lage kann nun der Verbinder 4 auf den weiteren zapfenartigen Abschnitt 8 geschoben werden, so dass beide zapfenartigen Abschnitte 8 der Tragrippe 3 in Eingriff mit den buchsenartigen Ausnehmungen 10 des Verbinders 4 stehen. Die Winkellage des Verbinders 4 bleibt zunächst unverändert, bis die Schlitze 15 auf Höhe der Führungsnuten 13 zu liegen kommen (siehe Fig. 8d)). Ist diese Position erreicht, kann der Verbinder 4 verdreht werden, so dass die gerundeten Enden der Schenkel 9 in Eingriff mit den Führungsnuten 13 stehen (siehe Fig. 8e)). Die Winkellage der Schlitze 14, 15 des Verbinders 4 ist derart gewählt, dass der Steg 11 des Verbinders 4 beim Aufstecken auf die Tragrippe 3 parallel zur Tragrippe 3 ausgerichtet ist. Dies entspricht einer Winkellage des Verbinders 4, die außerhalb eines praktisch relevanten Winkelbereichs zur Herstellung einer gekrümmten Wand- oder Deckenoberfläche 2 liegt.

Die wesentlichen Bauteile 3, 4 der erfindungsgemäßen Vorrichtung 1 können insbesondere aus einem metallischen Werkstoff, beispielsweise aus Aluminium, gefertigt sein. Als Grundmaterial kann ein Metallblech dienen, dass zur Herstellung der Bauteile 3, 4 gestanzt und ggf. gebogen wird. Da - wie in der Fig. 3 dargestellt - das Bauteil 3 eben ausgeführt ist, kann ein Umformen durch Biegen entfallen. Die mehreren randseitigen Aussparungen 7 zur Aufnahme der Bauteile 4 können durch Stanzen oder Schneiden, insbesondere durch Laserschneiden, hergestellt werden. In Längsrichtung können zur Verlängerung der Tragrippe 3 zwei Metallbleche überlappend gestoßen und im Überlappungsbereich 23 miteinander verbunden, beispielsweise verschraubt, vernietet, verschweißt und/oder verklebt, werden. Das Bauteil 4 ist vorzugsweise ein Stanz-/Biegeteil, da sich ein solches kostengünstig aus einem Metallblech herstellen lässt. Wie in der Fig. 6 dargestellt, werden zunächst ebene Stanzteile hergestellt und anschließend entlang der Linien 22 gebogen, so dass man den in der Fig. 7 dargestellten Verbinder erhält.

Das optional einsetzbare plankenartige Bauteil 18 kann ebenfalls aus einem Metallblech oder aus einem anderen Material gefertigt sein. Voraussetzung ist lediglich, dass das plankenartige Bauteil 18 biegsam ist oder bereits entsprechend seiner endgültigen Form gebogen ist. Um die Biegsamkeit des plankenartigen Bauteils 18 zu erhöhen, kann dieses Bereiche 24 aufweisen, in denen der Querschnitt des Bauteils 18 verringert ist (siehe Fig. 10). Darüber hinaus kann das plankenartige Bauteil 18 Ausnehmungen 12 zur Aufnahme von Befestigungsmitteln 19 aufweisen, um die Montage vor Ort auf der Baustelle zu vereinfachen (siehe Fig. 9). Als Befestigungsmittel 19 können insbesondere Schrauben dienen, mit denen das plankenartige Bauteil 18 an einem Verbinder 4 befestigt wird und/oder ein Wand- oder Deckenverkleidungselement 5 mit dem plankenartigen Bauteil 18 verbunden wird (siehe Fig. 10).

### Bezugszeichenliste

1 Vorrichtung
2 Wand- oder Deckenoberfläche
3 Bauteil, Tragrippe
4 Bauteil, Verbinder
5 Wand- oder Deckenverkleidungselement
6 Gelenk
7 Aussparung
8 zapfenartiger Abschnitt
9 Schenkel
10 buchsenartige Ausnehmung
11 Steg
12 Ausnehmung
13 Führungsnut
14 Schlitz
15 Schlitz
16 Längskante
17 Längskante
18 plankenartiges Bauteil
19 Befestigungsmittel
20 Untergrund
21 Haltevorrichtung
22 Linie
23 Überlappungsbereich
24 Bereich

## Patentansprüche

1. Vorrichtung (1) zur Herstellung einer vorgehängten Wand- oder Deckenverkleidung mit einer ein- oder mehrfach gekrümmten Wand- oder Deckenoberfläche (2), umfassend ein erstes Bauteil (3) zur unmittelbaren oder mittelbaren Befestigung an einem bauseitigen Untergrund sowie mindestens ein mit dem ersten Bauteil (3) verbundenes oder verbindbares weiteres Bauteil (4) zur unmittelbaren oder mittelbaren Aufnahme eines flächigen Wand- oder Deckenverkleidungselements (5), wobei das erste Bauteil (3) und das weitere Bauteil (4) ein Gelenk (6) ausbildend zusammenwirken, so dass das weitere Bauteil (4) gegenüber dem ersten Bauteil (3) verdrehbar oder verschwenkbar ist,
**dadurch gekennzeichnet, dass** das erste Bauteil (3) als flacher und/oder länglicher Körper mit mindestens einer randseitigen Aussparung (7) ausgeführt ist, die zur Ausbildung von zwei zapfenartigen Abschnitten (8) hinterschnitten ausgeführt ist, und das weitere Bauteil (4) zwei parallel zueinander angeordnete Schenkel (9) aufweist, in denen jeweils eine buchsenartige Ausnehmung (10) zur Aufnahme der beiden zapfenartigen Abschnitte (8) des ersten Bauteils (3) ausgebildet ist, die gemeinsam ein Drehlager für das weitere Bauteil (4) ausbilden.

2. Vorrichtung (1) nach Anspruch 1,
**dadurch gekennzeichnet, dass** das erste und das weitere Bauteil (3, 4) über eine Steckverbindung verbunden oder verbindbar sind.

3. Vorrichtung (1) nach Anspruch 1 oder 2,
**dadurch gekennzeichnet, dass** die zapfenartigen Abschnitte (8) in der Draufsicht auf das erste Bauteil (3) zumindest abschnittsweise bogenförmig verlaufen.

4. Vorrichtung (1) nach einem der vorhergehenden Ansprüche,
**dadurch gekennzeichnet, dass** die beiden Schenkel (9) des weiteren Bauteils (4) über einen Steg (11) verbunden sind, in dem vorzugsweise mindestens eine Ausnehmung (12) zur Aufnahme eines Befestigungsmittels ausgebildet ist.

5. Vorrichtung (1) nach einem der vorhergehenden Ansprüche,
**dadurch gekennzeichnet, dass** der Abstand zwischen den beiden Schenkeln (9) des weiteren Bauteils (4) größer als der Abstand zwischen den beiden zapfenartigen Abschnitten (8) des ersten Bauteils (3) ist.

6. Vorrichtung (1) nach einem der vorhergehenden Ansprüche,
**dadurch gekennzeichnet, dass** die Breite der randseitigen Aussparung (7) des ersten Bauteils (3) im Bereich der Hinterschneidung größer als der Abstand zwischen den beiden Schenkeln (9) des weiteren Bauteils (4) ist.

7. Vorrichtung (1) nach einem der vorhergehenden Ansprüche,
**dadurch gekennzeichnet, dass** die beiden Schenkel (9) des weiteren Bauteils (4) endseitig gerundet und in Führungsnuten (13) des ersten Bauteils (3) drehbeweglich geführt sind.

8. Vorrichtung (1) nach einem der vorhergehenden Ansprüche,
**dadurch gekennzeichnet, dass** die beiden Schenkel (9) des weiteren Bauteils (4) jeweils einen in Bezug auf ihre buchsenartige Ausnehmung (10) radial verlaufenden Schlitz (14) aufweisen, der zur Aufnahme des ersten Bauteils (3) nach außen hin geöffnet ist, wobei vorzugsweise, in einer Vorrichtung nach einem der Ansprüche 4-7, die Winkellage der Schlitze (14) in Bezug auf die buchsenartige Ausnehmung (10) derart gewählt ist, dass sie parallel zum Steg (11) des weiteren Bauteils (4) verlaufen.

9. Vorrichtung (1) nach einem der vorhergehenden Ansprüche,
**dadurch gekennzeichnet, dass** die beiden Schenkel (9) des weiteren Bauteils (4) jeweils einen die buchsenartige Ausnehmung (10) erweiternden radial verlaufenden Schlitz (15) aufweisen, der vorzugsweise auf einer gemeinsamen Längsachse mit dem Schlitz (14) angeordnet ist.

10. Vorrichtung (1) nach einem der vorhergehenden Ansprüche,
**dadurch gekennzeichnet, dass** das erste Bauteil (3) in der Draufsicht eine erste und eine zweite Längskante (16, 17) aufweist, wobei die beiden Längskanten (16, 17) zumindest abschnittsweise nicht parallel zueinander verlaufen und/oder wobei mindestens eine der beiden Längskanten (16, 17) zumindest abschnittsweise einen im Wesentlichen bogenförmigen Verlauf aufweist.

11. Vorrichtung (1) nach einem der vorhergehenden Ansprüche,
**dadurch gekennzeichnet, dass** das erste Bauteil (3) und/oder das zweite Bauteil (4) aus Metall, insbesondere aus Aluminium, verzinktem Stahl oder Edelstahl, gefertigt ist bzw. sind, wobei vorzugsweise das weitere Bauteil (4) ein Stanz-/Biegeteil ist.

12. Vorrichtung (1) nach einem der vorhergehenden Ansprüche,
**dadurch gekennzeichnet, dass** das erste Bauteil (3) und/oder das weitere Bauteil (4) aus einem Blechmaterial mit einer Blechstärke von 1-10 mm gefertigt ist bzw. sind.

13. Vorrichtung (1) nach einem der vorhergehenden Ansprüche,
**dadurch gekennzeichnet, dass** die Vorrichtung (1) mindestens ein plankenartiges Bauteil (18) umfasst, das vorgebogen und/oder biegsam ist.

14. Vorgehängte Wand- oder Deckenverkleidung mit einer Vorrichtung (1) nach einem der vorhergehenden Ansprüche zur Herstellung einer ein- oder mehrfach gekrümmten Wand- oder Deckenoberfläche (2), wobei die Wand- oder Deckenverkleidung aus flächigen Wand- oder Deckenverkleidungselementen (5) gebildet ist, die mittels der Vorrichtung (1) unmittelbar oder mittelbar an einem bauseitigen Untergrund befestigt sind.

15. Verfahren zur Herstellung einer vorgehängten Wand- oder Deckenverkleidung mit einer ein- oder mehrfach gekrümmten Wand- oder Deckenoberfläche (2) unter Verwendung einer Vorrichtung (1) nach einem der Ansprüche 1 bis 13, wobei mindestens ein erstes Bauteil (3) der Vorrichtung (1) unmittelbar oder mittelbar an einem bauseitigen Untergrund befestigt wird und mindestens ein weiteres Bauteil (4) der Vorrichtung (1) mit dem ersten Bauteil (3) verbunden wird, so dass es außenliegend angeordnet und gegenüber dem ersten Bauteil (3) verdrehbar oder verschwenkbar ist.

16. Verfahren nach Anspruch 15,
**dadurch gekennzeichnet, dass** mehrere erste Bauteile (3) in paralleler Anordnung unmittelbar oder mittelbar am bauseitigen Untergrund befestigt werden und mehrere weitere Bauteile (4) mit jeweils einem ersten Bauteil (3) verbunden werden, so dass die weiteren Bauteile (4) auf gemeinsamen Achsen angeordnet sind, die vorzugsweise parallel und quer zu den ersten Bauteilen (3) verlaufen.

17. Verfahren nach Anspruch 15 oder 16,
**dadurch gekennzeichnet, dass** die weiteren Bauteile (4) mit plankenartigen Bauteilen (18) verbunden werden, so dass über die plankenartigen Bauteile (18) in Verbindung mit den ersten Bauteilen (3) eine Gitterstruktur ausgebildet wird.

18. Verfahren nach einem der Ansprüche 15 bis 17,
**dadurch gekennzeichnet, dass** ein weiteres Bauteil (4) mittels einer Steckverbindung mit einem ersten Bauteil (3) verbunden wird.

## Claims

1. Device (1) for manufacturing a pre-suspended wall or ceiling cladding with a singly or multiply curved wall or ceiling surface (2) comprising a first component (3) for directly or indirectly fastening to a building substrate as well as at least one further component (4), which is connected or connectable to the first component (3), for directly or indirectly receiving a planar wall or ceiling cladding element (5), wherein the first component (3) and the further component (4) interact to form a joint (6) so that the further component (4) can be turned or pivoted vis-à-vis the first component (3)
**characterised in that** the first component (3) is designed as a flat and/or elongated body with at least one marginal recess (7) which is undercut to form two peg-like sections (8), and the further component (4) comprises two legs (9) arranged in parallel to each other in each of which a bush-like recess (10) for receiving the two peg-like sections (8) of the first component (3) is formed, which jointly form a pivot bearing for the further component (4).

2. Device (1) according to claim 1
**characterised in that** the first and the further component (3, 4) are connected or are connectable by way of a plug-type connection.

3. Device (1) according to claim 1 or 2
**characterised in that** in a view from above of the first component (3) the peg-like sections (8) are at least in sections arch-shaped.

4. Device (1) according to any one of the preceding claims **characterised in that** the two legs (9) of the further component (4) are connected by way of a crosspiece (11) in which preferably at least one recess (12) for receiving a fastening means is formed.

5. Device (1) according to any one of the preceding claims **characterised in that** the distance between the two legs (9) of the further component (4) is greater than the distance between the two peg-like sections (8) of the first component (3).

6. Device (1) according to any one of the preceding claims **characterised in that** the width of the marginal recess (7) of the first component (3) in the area of the undercut is greater than the distance between the two legs (9) of the further component (4).

7. Device (1) according to any one of the preceding claims **characterised in that** the two legs (9) of the further component (4) are rounded at the ends and are guided with a rotating motion in guide grooves (13) of the first component (3).

8. Device (1) according to any one of the preceding claims **characterised in that** in relation to their bush-like recess (10) the two legs (9) of the further component (4) each have a radially extending slit (14) which is open towards the outside for receiving the first component (3), wherein preferably in a device according to claims 4-7 the angular position of the slits (14) in relation to the bush-like recess (10) is selected in such a way that they extend in parallel to the crosspiece (11) of the further component (4).

9. Device (1) according to any one of the preceding claims **characterised in that** the two legs (9) of the further component (4) each have a radially extending slit (15) widening the bush-like recess (10) which is preferably arranged on a common longitudinal axis with the slit (14).

10. Device (1) according to any one of the preceding claims **characterised in that** in a view from above the first component (3) has a first and a second longitudinal edge (16, 17), wherein the two longitudinal edges (16, 17) at least in sections do not run in parallel to each other and/or wherein at least one of the two longitudinal edges (16, 17) at least in sections is essentially arched.

11. Device (1) according to any one of the preceding claims **characterised in that** the first component (3) and/or the second component (4) is/are made of metal, in particular of aluminium, galvanised steel or stainless steel, wherein preferably the further component (4) is a stamped/bending part.

12. Device (1) according to any one of the preceding claims **characterised in that** the first component (3) and/or the further component (4) is/are made of a sheet metal material with a sheet thickness of 1-10 mm.

13. Device (1) according to any one of the preceding claims **characterised in that** device (1) comprises at least one plank-like component (18) which is pre-bent and/or bendable.

14. Pre-suspended wall or ceiling cladding with a device (1) according to any one of the preceding claim for producing a singly or multiply curved wall or ceiling surface (2) wherein the wall or ceiling cladding is formed of planar wall or ceiling cladding elements (5) which by means of the device (1) are directly or indirectly attached to a building substrate.

15. Method of producing a pre-suspended wall or ceiling cladding with a singly or multiply curved wall or ceiling surface (2) using a device (1) according to any one of claims 1 to 13, wherein at least one first component (3) of the device (1) is directly or indirectly attached to a building substrate and at least one further component (4) of the device (1) is connected to the first component (3) so that it is arranged externally and can be turned or pivoted vis-à-vis the first component (3).

16. Method according to claim 15 **characterised in that** several first components (3) arranged in parallel are directly or indirectly attached to the building substrate and several further component (3) are each connected to a first component (3) so that the further components (4) are arranged on common axes which preferably run in parallel and perpendicularly to the first components (3).

17. Method according to claim 15 or 16 **characterised in that** the further components (4) are connected to plank-like components (18) so that via the plank-like components (18) in conjunction with the first components (3) a grid structure is formed.

18. Method according to any one of claims 15 to 17 **characterised in that** a further component (4) is connected to a first component (3) by means of a plug-type connection.

## Revendications

1. Dispositif (1), destiné à fabriquer un habillage de mur ou de plafond suspendu en partie frontale, pourvu d'une surface de mur ou de plafond (2) une ou plusieurs fois incurvée, comprenant un premier élément constitutif (3) destiné à être fixé directement ou indirectement sur un support côté bâtiment, ainsi qu'au moins un élément constitutif additionnel (4) assemblé ou susceptible d'être assemblé avec le premier élément constitutif (3), destiné à recevoir directement ou indirectement un élément d'habillage de mur ou de plafond (5) plan, le premier élément constitutif (3) et l'élément constitutif additionnel (4) coopérant en formant une articulation (6), de sorte que l'élément constitutif additionnel (4) soit susceptible de tourner ou de pivoter par rapport au premier élément constitutif (3), **caractérisé en ce que** le premier élément constitutif (3) est réalisé sous la forme d'un corps plat et/ou allongé, pourvu d'au moins une encoche (7) de bordure, qui pour créer deux segments (8) en forme de tenons est conçu avec une contre-dépouille et **en ce que** l'élément constitutif additionnel (4) comporte deux branches (9) placées à la parallèle l'une de l'autre, dans chacune desquelles est conçu un évidement (10) de type douille, destiné à recevoir les deux segments (8) en forme de tenons du premier élément constitutif (3) qui forment en commun un palier pivotant pour l'élément constitutif additionnel (4).

2. Dispositif (1) selon la revendication 1, **caractérisé en ce que** le premier et l'élément constitutif additionnel (3, 4) sont assemblés ou susceptibles d'être assemblés par un assemblage par enfichage.

3. Dispositif (1) selon la revendication 1 ou 2, **caractérisé en ce que**, vus en élévation, les segments (8) en forme de tenons s'écoulent au moins en partie en forme de courbe sur le premier élément constitutif (3) .

4. Dispositif (1) selon l'une quelconque des revendications précédentes, **caractérisé en ce que** les deux branches (9) de l'élément constitutif additionnel (4) sont assemblées par l'intermédiaire d'un listel (11) dans lequel est conçu de préférence au moins un évidement (12) destiné à recevoir un moyen de fixation.

5. Dispositif (1) selon l'une quelconque des revendications précédentes, **caractérisé en ce que** l'écart entre les deux branches (9) de l'élément constitutif additionnel (4) est supérieur à l'écart entre les deux segments (8) en forme de tenons du premier élément constitutif (3).

6. Dispositif (1) selon l'une quelconque des revendications précédentes, **caractérisé en ce que**, dans la zone de la contre-dépouille, la largeur de l'encoche (7) de bordure du premier élément constitutif (3) est supérieure à l'écart entre les deux branches (9) de l'élément constitutif additionnel (4) .

7. Dispositif (1) selon l'une quelconque des revendications précédentes, **caractérisé en ce que** les deux branches (9) de l'élément constitutif additionnel (4) sont arrondies sur le côté d'extrémité et sont guidées de manière mobile en rotation dans des rainures de guidage (13) du premier élément constitutif (3).

8. Dispositif (1) selon l'une quelconque des revendications précédentes, **caractérisé en ce que** les deux branches (9) de l'élément constitutif additionnel (4) comportent chacune une fente (14) s'écoulant en direction radiale par rapport à leur évidement (10) de type douille, qui pour recevoir le premier élément constitutif (3) est ouverte sur l'extérieur, de préférence dans un dispositif selon l'une quelconque des revendications 4 à 7, la position angulaire des fentes (14) par rapport à l'évidement (10) de type douille étant choisie de telle sorte qu'elles s'écoulent à la parallèle du listel (11) de l'élément constitutif additionnel (4).

9. Dispositif (1) selon l'une quelconque des revendications précédentes, **caractérisé en ce que** les deux branches (9) de l'élément constitutif additionnel (4) comportent chacune une fente (15) s'écoulant en direction radiale, élargissant l'évidement (10) de type douille, qui est placée de préférence sur un axe longitudinal commun avec la fente (14).

10. Dispositif (1) selon l'une quelconque des revendications précédentes, **caractérisé en ce que**, vu en élévation, le premier élément constitutif (3) comporte une première et une seconde arêtes longitudinales (16, 17), au moins par tronçons, les deux arêtes longitudinales (16, 17) ne s'écoulant pas à la parallèle l'une de l'autre et/ou au moins l'une des deux arêtes longitudinales (16, 17) présentant au moins par tronçons un trajet sensiblement curviligne.

11. Dispositif (1) selon l'une quelconque des revendications précédentes, **caractérisé en ce que** le premier élément constitutif (3) et/ou le deuxième élément constitutif (4) est ou sont fabriqué(s) en métal, notamment en aluminium, en acier galvanisé ou en acier inoxydable, de préférence l'élément constitutif additionnel (4) étant une pièce découpée/pliée.

12. Dispositif (1) selon l'une quelconque des revendications précédentes, **caractérisé en ce que** le premier élément constitutif (3) et/ou l'élément constitutif additionnel (4) est ou sont fabriqué(s) en une matière en tôle, d'une épaisseur de tôle de 1 à 10 mm.

13. Dispositif (1) selon l'une quelconque des revendications précédentes, **caractérisé en ce que** le dispositif (1) comprend au moins un élément constitutif (18) de type planche, qui est pré-incurvé et/ou flexible.

14. Habillage de mur ou de plafond suspendu en partie frontale, pourvu d'un dispositif (1) selon l'une quelconque des revendications précédentes pour créer une surface de mur ou de plafond (2) une ou plusieurs fois incurvée, l'habillage de mur ou de plafond étant formé d'éléments d'habillage de mur ou de plafond (5) plans, qui à l'aide du dispositif (1) sont fixés directement ou indirectement sur un support côté bâtiment.

15. Procédé, destiné à fabriquer un habillage de mur ou de plafond suspendu en partie frontale, pourvu d'une surface de mur ou de plafond (2) une ou plusieurs fois incurvée en utilisant un dispositif (1) selon l'une quelconque des revendications 1 à 13, lors duquel on fixe au moins un premier élément constitutif (3) du dispositif (1) directement ou indirectement sur un support côté bâtiment et on assemble au moins un élément constitutif additionnel (4) du dispositif (1) avec le premier élément constitutif (3), de sorte qu'il soit placé à l'extérieur et susceptible de tourner ou de pivoter par rapport au premier élément constitutif (3).

16. Procédé selon la revendication 15, **caractérisé en ce qu'**on fixe plusieurs premiers éléments constitutifs (3) en disposition parallèle, directement ou indirectement sur le support côté bâtiment et on assemble plusieurs éléments constitutifs additionnels (4) avec chacun un premier élément constitutif (3), de sorte que les éléments constitutifs additionnels (4) soient placés sur des axes communs, qui s'écoulent de préférence à la parallèle et à la transversale des premiers éléments constitutifs (3).

17. Procédé selon la revendication 15 ou 16, **caractérisé en ce qu'**on assemble les éléments constitutifs additionnels (4) avec des éléments constitutifs (18) de type planches, de sorte que par l'intermédiaire des éléments constitutifs (18) de type planches, en association avec les premiers éléments constitutifs (3) soit créée une structure en grille.

18. Procédé selon l'une quelconque des revendications 15 à 17, **caractérisé en ce qu'**on assemble un élément constitutif additionnel (4) à l'aide d'un assemblage par enfichage avec un premier élément constitutif (3).
